# EUROPÄISCHE PATENTSCHRIFT

(11) **EP 1 814 962 B1**
(45) Veröffentlichungstag und Bekanntmachung des Hinweises auf die Patenterteilung: **15.12.2010**
(21) Anmeldenummer: 05801897.9
(22) Anmeldetag: 27.10.2005
(51) Int. Cl.: C10B 45/02

(54) **VORRICHTUNG UND VERFAHREN ZUR HORIZONTALEN HERSTELLUNG VON KOHLESTAMPFKUCHEN**
PROCESS AND DEVICE FOR PRODUCING HORIZONTALLY TAMPED COAL CAKES
DISPOSITIF ET PROCEDE DE PRODUCTION HORIZONTALE DE GATEAU DE CHARBON COMPACT

(30) Priorität: 23.11.2004 DE 102004056564
(43) Veröffentlichungstag der Anmeldung: 08.08.2007
(73) Patentinhaber: Uhde GmbH, 44141 Dortmund (DE)
(72) Erfinder: SCHÜCKER, Franz-Josef, 44577 Castrop-Rauxel (DE)
(86) Internationale Anmeldenummer: PCT/EP2005/011493
(87) Internationale Veröffentlichungsnummer: WO 2006/056286

(56) Entgegenhaltungen:
- DE-A1- 19 545 736
- SU-A1- 1 784 628
- US-A- 3 912 091
- PATENT ABSTRACTS OF JAPAN Bd. 008, Nr. 241 (C-250), 6. November 1984 (1984-11-06) & JP 59 122581 A (KAWASAKI JUKOGYO KK; others: 01), 16. Juli 1984 (1984-07-16)

## Beschreibung

Die Erfindung betrifft eine Vorrichtung und ein Verfahren zur horizontalen Herstellung eines Kohlepresskuchens zum Zwecke der Verkokung des Kohlekuchens in der Ofenkammer eines Koksofens, wobei stationäre Presswerkzeuge eingesetzt werden, welche horizontal und mit einer eng begrenzten Hublänge arbeiten.

Im Stand der Technik sind Vorrichtungen und Verfahren zum Stampfen von Kohlekuchen seit langem bekannt, hierzu seien beispielhaft die DE 557 178 und DE 31 45 344 genannt. Stand der Technik ist es, die Kohlestampfkuchen derart herzustellen, dass dieser senkrecht nach oben bis zur vollen Höhe wächst.

DE 198 07 484 beschreibt hierzu ein Stampfverfahren. Dazu werden Stampferstangen oberhalb einer losen Kohleschüttung mittels Linearmotoren angehoben und auf die Schüttung fallen gelassen. Ein ähnliches Verfahren wird auch in DE 35 33 071 oder DE 39 10 214 beschrieben. Diese Stampfvorrichtung muss folglich so aufgebaut sein, dass die Stangen geeignet sind, einen noch sehr flachen Kohlestampfkuchen genauso wie eine bereits vollständig gefüllte Presskammer versus fast fertigen Stampfkuchen gleichermaßen intensiv und gleichmäßig zu stampfen.

Üblicher Weise sind Stampfkuchen und somit auch die Presskammern, in welchen diese hergestellt werden, in technischen Verkokungsanlagen 4m bis 7m hoch, was den Nachteil hat, dass für die Stampfstangen ein entsprechender zusätzlicher Raum oberhalb der Presskammern vorgesehen werden muss. Weiterhin müssen die Befüllvorrichtungen oberhalb dieser Presskammern angeordnet sein und die gesamte Kohleschüttung auf ein Niveau oberhalb der Presskammern gebracht werden, bevor es in die Presskammern eingefüllt werden kann.

Weiterhin ist im Stand der Technik bekannt, dass die Stampfstangen und vor allem die Füße der Stampfstangen den Eintrag der Schüttkohle im Wege sind. Hierzu wird in DE 31 45 344 vorgeschlagen, die Füße der Stampfstangen derart auszugestalten, dass die Stampfstangenfüße klappbar gestaltet sind, so dass sie der Kohle beim Einfüllen den freien Querschnitt weniger verschließen. Ein Nachteil dabei ist, dass die mechanisch hochbelasteten Stampfstangenfüße mit beweglichen Elementen versehen werden, die schadensanfälliger sind als eine starre Vorrichtung und gewartet werden müssen. In dieser Schrift wird die Höhe der Stampfkuchen mit 4m bis 6m angegeben.

Zur Herstellung von niedrigen also flach liegenden Kohlestampfkuchen, wie sie üblicher Weise in den sogenannten "non-recovery-coke ovens" eingesetzt werden schlägt DE 198 03 455 vor, den Kuchen in der bekannten stehenden Pressform zu stampfen und diese Pressform als Teil einer Kippvorrichtung auszugestalten, um den Presskuchen nach der Herstellung in die Horizontale bringen zu können. Diese Vorrichtung ist technisch sehr aufwendig.

US 3,912,091 offenbart eine Vorrichtung, in welcher ein liegender Stampfkuchen hergestellt wird. Hierbei wird während des Füllvorgangs die Kohle in der Kammer senkrecht von oben planiert und gleichzeitig auch in der Kammer verdichtet. Der Betrieb der aufwendigen Förder- und Verdichtungseinrichtung in der heißen Ofenkammer ist technisch sehr anspruchsvoll, da eine aufwändige Wasserkühlung für den Förderer erforderlich ist. Insbesondere sind die Erschütterungen durch die Verdichtungseinrichtung kritisch zu betrachten, da hierdurch Beschädigungen am Mauerwerk hervorgerufen werden können. Weiterhin ist nachteilig, dass die Planierwerkzeuge mobil aus geführt werden müssen, damit sie über dem Stampfkuchen bewegt werden können.

In DE 195 45 736 wird ebenfalls die Herstellung eines liegenden Kohlepresskuchens offenbart, wobei die Kohleschüttung außerhalb des Ofens in einen sogenannten Setzkasten gefüllt wird und anschließend verdichtet wird. Die Abmessungen des fertigen Kohlekuchens werden in DE 195 45 736 mit vorzugsweise 0,6m hoch, 3-5m breit und 10-20m lang angegeben. Ein Verfahren zur Verdichtung dieses liegenden Kohlekuchens wird in der Schrift nicht ausgeführt.

Aufgabe der Erfindung ist es somit, den Mangel im Stand der Technik zu beheben und eine Kohlepressvorrichtung und ein Verfahren bereitzustellen, welches durch eine kompaktere Bauform wirtschaftlicher arbeitet und die selben oder bessere Presseigenschaften hat, wie bekannte Stampfvorrichtung und Stampfverfahren.

Die Erfindung löst die Aufgabe dadurch, dass zur Herstellung eines verdichteten Kohlekuchens aus einem schüttfähigen Kohlenmaterial zum Einsatz in einem Verkokungsofen eine hydraulische Pressvorrichtung eingesetzt wird, welche mindestens aus einem Hydraulikstempel, einer Pressform, einer im Boden der Pressform eingelegten und entnehmbaren Kuchenträgerplatte und einer über der Pressform angeordneten Schüttrinne besteht, die weiterhin , **dadurch gekennzeichnet, dass** die Pressform aus einem Wagen oder Schlitten gebildet wird, der Wandungen, einen Boden und eine Anschlagwand umfasst, oberhalb welchem quer zu dessen Fahrtrichtung die Schüttrinne angeordnet ist, die Hydraulikzylinder, welche stationär befestigt sind und ein Zylinderkopfstück in horizontaler Richtung bewegen, beim Vortrieb das aus der Schüttrinne kommende Kohlematerial mittels des Zylinderkopfstücks quer zur Schüttrinne und unter dieser hindurch gegen die Anschlagwand und unter einer ebenen Presskuchenabdeckung hindurch pressen, wobei der Wagen mit einer der Vortriebsrichtung der Hydraulikzylinder entgegengesetzten Kraft gebremst wird, und die Presskuchenabdeckung, die sich direkt an die Schüttrinne anschließt, sowie das Zylinderkopfstück und die Schüttrinne parallel ausgerichtet sind.

Eine vorteilhafte Ausführung besteht darin, dass das Zylinderkopfstück aus einer vertikalen Druckplatte und einer horizontalen Verschlussplatte gebildet ist, wobei das Zylinderkopfstück den Auslass der Schüttrinne in der Ruheposition, welche die ersten Endposition darstellt, nicht verengt und beim Vortrieb die Verschlussplatte des Zylinderkopfes den Auslass der Schüttrinne fortschreitend verengt und bei maximalem Hub, der zweiten Endposition, den Auslass der Schüttrinne vollständig verschließt.

In einer weiteren vorteilhaften Ausgestaltung der erfinderischen Vorrichtung, ist das Zylinderkopfstück quer zur Vortriebsrichtung in mindestens zwei Teilstücke unterteilt ist.

Vorteilhaft ist ebenfalls eine Variante der erfinderischen Vorrichtung, in welcher die Presskuchenabdeckung die Pressform in Vortriebsrichtung des Kohlekuchens nur teilweise überdeckt, in der Höhe verstellt werden kann und sie insbesondere zur Kohlekuchenentnahme angehoben werden kann. Dabei ist es vorteilhaft, wenn die Presskuchenabdeckung beziehungsweise deren Aufhängung derart gestaltet ist, dass der Auflagedruck auf den Kohlekuchen veränderbar ist.

In einer weiter optimierten Ausführungsform ist die Presskuchenabdeckplatte in Vortriebsrichtung der Hydraulikzylinder segmentiert, so dass der Auflagedruck der einzelnen Segmente voneinander unabhängig eingestellt werden kann.

Ein optimierte Variante der Vorrichtung sieht vor, die Bremskraft der als Wagen oder Schlitten geformten Pressform so zu gestalten, dass diese veränderbar ist. Somit ist es möglich, über die horizontal und vertikal veränderbare Presskraft, auf unterschiedliche Kohlequalitäten der Schüttung zu reagieren und eine optimale Formgebung des Kohlekuchens sicherzustellen.

Ideal ist es, wenn Hydraulikzylinder, Schüttrinne und Presskuchenabdeckplatte parallel zur Schmalseite des Wagens angeordnet sind, so dass die Dimensionierung dieser Vorrichtungskomponenten möglichst klein ausgeführt werden können.

Weiterhin ist von der Erfindung eine Vorrichtung umfasst, welche als Pressform zur vorstehend beschriebenen Vorrichtung eine flache Wanne einsetzt. Dabei ist in der Wanne eine verschiebbare Anschlagswand angeordnet, oberhalb welcher und parallel zur Anschlagswand eine Schüttrinne angeordnet ist, die Hydraulikzylinder, welche stationär befestigt sind und ein Zylinderkopfstück in horizontaler Richtung bewegen, beim Vortrieb das aus der Schüttrinne kommende Kohlematerial mittels des Zylinderkopfstücks quer zur Schüttrinne und unter dieser hindurch gegen die Anschlagwand und unter einer ebenen Presskuchenabdeckung hindurch pressen, wobei die Anschlagswand mit einer der Vortriebsrichtung der Hydraulikzylinder entgegengesetzten Kraft gebremst wird, und die Presskuchenabdeckung, welche sich direkt an die Schüttrinne anschließt, sowie, das Zylinderkopfstück und die Schüttrinne parallel ausgerichtet sind.

In einer verbesserten Ausführungsform dieser mit einer Wanne ausgestatteten Vorrichtung, ist das Zylinderkopfstück aus einer vertikalen Druckplatte und einer horizontalen Verschlussplatte gebildet ist, wobei das Zylinderkopfstück den Auslass der Schüttrinne in der Ruheposition, welche die ersten Endposition darstellt, nicht verengt und beim Vortrieb die Verschlussplatte des Zylinderkopfes den Auslass der Schüttrinne fortschreitend verengt und bei maximalem Hub, der zweiten Endposition, den Auslass der Schüttrinne vollständig verschließt.

In einer optimierten Variante der erfindungsgemäßen Vorrichtung ist die Bremskraft der Anschlagwand veränderbar.

Vorteilhaft ist es, das Zylinderkopfstück quer zur Vortriebsrichtung in mindestens zwei Teilstücke zu unterteilen.

Eine weitere vorteilhafte Ausführung der erfindungsgemäßen Vorrichtung sieht vor, dass die Presskuchenabdeckung die Wanne in Vortriebsrichtung des Kohlekuchens nur teilweise überdeckt. Dabei kann weiterhin die Vorrichtung dahingehend verbessert werden, dass die Presskuchenabdeckung und in der Höhe verstellt werden kann und sie insbesondere zur Kohlekuchenentnahme angehoben werden kann und eine zusätzliche Verbesserung besteht darin, dass der Auflagedruck der Presskuchenabdeckplatte veränderbar ist.

Weiterhin ist in einer verbesserten Ausgestaltung vorgesehen, dass die Presskuchenabdeckplatte in Vortriebsrichtung der Hydraulikzylinder segmentiert ist und der Auflagedruck der einzelnen Segmente voneinander unabhängig verändert werden kann. Weiterhin ist es insgesamt vorteilhaft, Hydraulikzylinder, Schüttrinne und Presskuchenabdeckplatte derart anzuordnen, dass diese parallel zur Schmalseite der Wanne angeordnet sind, um die Dimensionen möglichst klein zu halten.

Weiterhin ist von der Erfindung ein Verfahren zur Herstellung eines Kohlekuchens umfasst, bei welchem eine der vorgenannten hydraulischen Pressvorrichtungen vorgesehen ist, wobei die Pressform als Schlitten, Wagen oder Wanne ausgeformt sein kann, und welches sich dadurch auszeichnet, dass der herzustellende Kohlekuchen aus einer Vielzahl von horizontalen Preßvorgängen gebildet wird und das schüttfähige Kohlematerial auf eine bis zu 60% höhere Dichte gepresst wird. Dabei wird vom Zylinderkopf beziehungsweise der Druckplatte am Ende des Zylinderkopfes eine im wesentlichen immer gleichbleibende Wegstrecke zurückgelegt, da der Kohlepresskuchen in dem Maße, wie er gebildet wird, mit beziehungsweise in der Pressform nach hinten verschoben wird.

In Fig. 1 ist die erfindungsgemäße Vorrichtung beispielhaft als Skizze dargestellt, wobei die Pressvorrichtung als Wagen ausgebildet ist und in Fig. 2 ist die Pressvorrichtung als Wanne ausgebildet ist.

Bezugszeichenliste
- 1: Wagen
- 2: Boden
- 3: Kuchenträgerplatte
- 4: Anschlagwand
- 5: Rad
- 6: Schüttrinne
- 7: Schüttkohle
- 8: Hydraulikzylinder
- 9: Befestigungsvorrichtung
- 10: Druckplatte
- 11: Verschlussplatte
- 12: Presskuchenabdeckung
- 13: Kohlepresskuchen
- 13a: Vorgepresste Kohle
- 14: Richtung der Bremskraft
- 15: Positionslinie
- 16: Wanne
- 17: Anschlagwand (verschiebbar)
- 18: Richtung der Anpresskraft

Man erkennt in Fig. 1a) die Pressform, in Bauart eines Wagens 1, welche im wesentlichen aus dem Boden 2, der aufgelegten und entnehmbaren Kuchenträgerplatte 3, der in Fahrtrichtung vorne angeordneten Anschlagwand 4 und unter dem Boden 2 angeordneten Rollen 5 besteht. Oberhalb des Wagens 1 ist die Schüttrinne 6 angeordnet, in welcher Schüttkohle 7 eingefüllt ist und die bis auf den Wagen 1 bzw. die Kuchenträgerplatte 3 fällt. Weiterhin ist in Fig. 1 a) der Hydraulikzylinder 8 dargestellt, welcher auf einer Befestigungsvorrichtung 9 befestigt ist und die parallel zur Schüttrinne 6 verläuft und den darunter liegenden Wagen 1 überbrückt, so dass dieser unter der Befestigungsbrücke 9 den Hydraulikzylinder 8 hindurch fährt.

Das Zylinderkopfstück des in Fig. 1a) gezeigten Hydraulikzylinders 8 umfasst im wesentlichen eine senkrecht stehende Druckplatte 10 und eine mit dieser verbundenen und horizontal ausgerichteten Verschlussplatte 11. Die Presskuchenabdeckung 12, welche in Fig. 1a) in einer angehobenen Position dargestellt ist, damit die Anschlagwand 4 unter diese gefahren werden kann, ist oberhalb des Wagens 1 angeordnet und verläuft horizontal zum Kuchenträgerplatte 3. Es ist zu erkennen, dass in den Bereich zwischen der hier in einer Rückstellposition dargestellten Druckplatte 10 des Hydraulikzylinders 8, der Anschlagwand 10 und unterhalb der Schüttrinne 6, die Schüttkohle 7 auf die Kuchenträgerplatte 3 fällt.

In Fig. 1b) sind die Hydraulikzylinder 8 teilweise aufgefahren, so dass die Verschlussplatte 11 den Auslass der Schüttrinne 6 teilweise verschließt. Weiterhin ist ein Bereich 13a direkt vor der Druckplatte zu erkennen, welcher durch eine einfache Schraffur kenntlich gemacht wurde, in welcher vorgepresste Schüttkohle eingeschlossen ist. Der durch mehrfache Pressvorgänge bereits entstandene Kohlepresskuchen 13 wird zwischen Anschlagwand 4, Presskuchenabdeckung 12 und der Druckplatte 10 des Hydraulikzylinders 8 geformt. Die Richtung der Anpresskraft der Presskuchenabdeckung 12 ist als Pfeil 17 angedeutet.

Zur Aufbringung der Presskraft gegen die Anschlagwand 4 muss der Wagen 1 gebremst werden. Die Richtung der Bremskraft ist durch den Pfeil 14 angedeutet, die konkrete Bremsvorrichtung ist nicht dargestellt und kann in einer dem Fachmann bekannten Art und Weise beliebig ausgeformt sein. Der Wagen 1 ist in Fig. 1 b) bereits von der Ausgangsposition, welche durch die gestrichelte Positionslinie 15 dargestellt ist, entgegen der Richtung der Bremskraft und in Richtung der Vortriebsrichtung des Hydraulikzylinders 8, definiert verfahren worden.

In Fig. 1c) ist der vollständig hergestellte Kohlepresskuchen 13 dargestellt, wobei der Wagen 1 ebenfalls in der Endposition angekommen ist. Die Kuchenträgerplatte 3 mit dem Kohlepresskuchen 13 ist Entnahme bereit.

Fig. 2 zeigt die erfindungsgemäße Vorrichtung, wobei die Pressform als Wanne 16 ausgeformt ist und der Boden 2 im wesentlichen nicht mobil ist. Die nicht starr mit der Pressform verbundene Anschlagwand 4 wird analog der vorgenannten Vorrichtung gebremst, so dass der erforderliche Druck zur Herstellung des Kohlepresskuchens 13 erreicht wird. Der Kohlepresskuchen 13 wird auf der Kuchenträgerplatte 3 hergestellt und ebenfalls zwischen Anschlagwand 4, Presskuchenabdeckung 12 und der Druckplatte 10 des Hydraulikzylinders 8 geformt. Die Richtung der Anpresskraft der Presskuchenabdeckung 12 ist als Pfeil 17 angedeutet.

## Patentansprüche

1. Hydraulische Pressvorrichtung zur Herstellung eines verdichteten Kohlekuchens aus einem schüttfähigen Kohlenmaterial zum Einsatz in einem Verkokungsofen, bestehend aus mindestens einem Hydraulikstempel, einer Pressform, einer im Boden der Pressform eingelegten und entnehmbaren Kuchenträgerplatte (3) einer über der Pressform angeordneten Schüttrinne, **dadurch gekennzeichnet, dass**
- die Pressform aus einem Wagen (1) oder Schlitten gebildet wird, welcher Wandungen, einen Boden (2) und eine Anschlagwand (4) umfasst,
- oberhalb welchem quer zu dessen Fahrtrichtung die Schüttrinne (6) angeordnet ist,
- die Hydraulikzylinder (8) welche stationär befestigt sind und ein Zylinderkopfstück in horizontaler Richtung bewegen, beim Vortrieb das aus der Schüttrinne kommende Kohlematerial mittels des Zylinderkopfstücks quer zur Schüttrinne und unter dieser hindurch gegen die Anschlagwand (4) and unter einer ebenen Presskuchenabdeckung (12) hindurch pressen, wobei
- der Wagen mit einer der Vortriebsrichtung der Hydraulikzylinder entgegengesetzten Kraft gebremst wird,
- und die Presskuchenabdeckung, welche sich direkt an die Schüttrinne anschließt, sowie das Zylinderkopfstück und die Schüttrinne parallel ausgerichtet.

2. Vorrichtung nach Anspruch 1, **dadurch gekennzeichnet, dass** das Zylinderkopfstück aus einer vertikalen Druckplatte und einer horizontalen Verschlussplatte gebildet ist, wobei das Zylinderkopfstück den Auslass der Schüttrinne in der Ruheposition, welche die ersten Endposition darstellt, nicht verengt und beim Vortrieb die Verschlussplatte des Zylinderkopfes den Auslass der Schüttrinne fortschreitend verengt und bei maximalem Hub, der zweiten Endposition, den Auslass der Schüttrinne vollständig verschließt.

3. Vorrichtung nach einem der Ansprüche 1 oder 2, **dadurch gekennzeichnet, dass** das Zylinderkopfstück quer zur Vortriebsrichtung in mindestens zwei Teilstücke unterteilt ist.

4. Vorrichtung nach einem der Ansprüche 1 bis 3, **dadurch gekennzeichnet, dass** die Presskuchenabdeckung die Wanne in Vortriebsrichtung des Kohlekuchens nur teilweise überdeckt

5. Vorrichtung nach einem der Ansprüche 1 bis 4, **dadurch gekennzeichnet, dass** die Presskuchenabdeckung in der Höhe verstellt werden kann und sie insbesondere zur Kohlekuchenentnahme angehoben werden kann.

6. Vorrichtung nach einem der Ansprüche 1 bis 5, **dadurch gekennzeichnet, dass** die Bremskraft des Wagens veränderbar ist.

7. Vorrichtung nach einem der Ansprüche 1 bis 6, **dadurch gekennzeichnet, dass** der Auflagedruck der Presskuchenabdeckplatte veränderbar ist.

8. Vorrichtung nach Anspruch 7, **dadurch gekennzeichnet, dass** die Presskuchenabdeckplatte in Vortriebsrichtung der Hydraulikzylinder segmentiert ist und der Auflagedruck der einzelnen Segmente voneinander unabhängig verändert werden kann.

9. Vorrichtung nach einem der Ansprüche 1 bis 8, **dadurch gekennzeichnet, dass** Hydraulikzylinder, Schüttrinne und Presskuchenabdeckplatte parallel zur Schmalseite des Wagens angeordnet sind.

10. Hydraulische Pressvorrichtung zur Herstellung eines verdichteten Kohlekuchens aus einem schüttfähigen Kohlenmaterial zum Einsatz in einem Verkokungsofen, bestehend aus mindestens einem Hydraulikstempel, einer Pressform, einer im Boden der Pressform eingelegten und entnehmbaren Kuchenträgerplatte (3), einer über der Pressform angeordneten Schüttrinne (6), **dadurch gekennzeichnet, dass**
- die Pressform aus einer flachen Wanne (16) gebildet wird und in welcher eine verschiebbare Anschlagswand (17) angeordnet ist,
- oberhalb welcher und parallel zur Anschlagswand (7) eine Schüttrinne (16) angeordnet ist,
- die Hydraulikzylinder (8) welche stationär befestigt sind und ein Zylinderkopfstück in horizontaler Richtung bewegen, beim Vortrieb das aus der Schüttrinne kommende Kohlematerial mittels des Zylinderkopfstücks quer zur Schüttrinne und unter dieser hindurch gegen die Anschlagwand und unter einer ebenen Presskuchenabdeckung (12) hindurch pressen, wobei
- die Anschlagswand (17) mit einer der Vortriebsrichtung der Hydraulikzylinder entgegengesetzten Kraft gebremst wird,
- und die Presskuchenabdeckung (12) welche sich direkt an die Schüttrinne anschließt, sowie, das Zylinderkopfstück und die Schüttrinne parallel.

11. Vorrichtung nach Anspruch 10, **dadurch gekennzeichnet, dass** das Zylinderkopfstück aus einer vertikalen Druckplatte und einer horizontalen Verschlussplatte gebildet ist, wobei das Zylinderkopfstück den Auslass der Schüttrinne in der Ruheposition, welche die ersten Endposition darstellt, nicht verengt und beim Vortrieb die Verschlussplatte des Zylinderkopfes den Auslass der Schüttrinne fortschreitend verengt und bei maximalem Hub, der zweiten Endposition, den Auslass der Schüttrinne vollständig verschließt.

12. Vorrichtung nach einem der Ansprüche 10 oder 11, **dadurch gekennzeichnet, dass** das Zylinderkopfstück quer zur Vortriebsrichtung in mindestens zwei Teilstücke unterteilt ist.

13. Vorrichtung nach einem der Ansprüche 10 bis 12, **dadurch gekennzeichnet, dass** die Presskuchenabdeckung die Wanne in Vortriebsrichtung des Kohlekuchens nur teilweise überdeckt

14. Vorrichtung nach einem der Ansprüche 10 bis 13, **dadurch gekennzeichnet, dass** die Presskuchenabdeckung in der Höhe verstellt werden kann und sie insbesondere zur Kohlekuchenentnahme angehoben werden kann.

15. Vorrichtung nach einem der Ansprüche 10 bis 14, **dadurch gekennzeichnet, dass** die Bremskraft der Anschlagwand veränderbar ist.

16. Vorrichtung nach einem der Ansprüche 10 bis 15, **dadurch gekennzeichnet, dass** der Auflagedruck der Presskuchenabdeckplatte veränderbar ist.

17. Vorrichtung nach Anspruch 16, **dadurch gekennzeichnet, dass** die Presskuchenabdeckplatte in Vortriebsrichtung der Hydraulikzylinder segmentiert ist und der Auflagedruck der einzelnen Segmente voneinander unabhängig verändert werden kann.

18. Vorrichtung nach einem der Ansprüche 10 bis 17, **dadurch gekennzeichnet, dass** Hydraulikzylinder, Schüttrinne und Presskuchenabdeckplatte parallel zur Schmalseite der Wanne angeordnet sind.

19. Verfahren zur Herstellung eines Kohlekuchens unter Einsatz der Vorrichtung nach einem der Ansprüche 1 bis 9, **dadurch gekennzeichnet, dass** der Kohlekuchen aus einer Vielzahl von horizontalen Preßvorgängen gebildet wird und das schüttfähige Kohlematerial auf eine bis zu 60% höhere Dichte gepresst wird.

20. Verfahren zur Herstellung eines Kohlekuchens unter Einsatz der Vorrichtung nach einem der Ansprüche 10 bis 18, **dadurch gekennzeichnet, dass** der Kohlekuchen aus einer Vielzahl von horizontalen Preßvorgängen gebildet wird und das schüttfähige Kohlematerial auf eine bis zu 60% höhere Dichte gepresst wird.

21. Verfahren zur Herstellung eines Kohlekuchens unter Einsatz der Vorrichtung nach einem der Ansprüche 19 oder 20, **dadurch gekennzeichnet, dass** der horizontale Hub des Hydraulikzylinders eine feste und immer gleichbleibende Länge hat.

## Claims

1. Hydraulic pressing device for the production of compacted coal cake from bulk coal for use in a coke oven, the hydraulic pressing device consisting of at least one hydraulic plunger, a mould, a removable cake carrier plate (3) placed onto the bottom of the mould, a delivery chute arranged above the mould, **characterised in that**
- the mould is in the form of a carriage (1) or cradle comprising side walls, a bottom (2) and a stop plate (4),
- a delivery chute (6) is arranged above the cradle or carriage perpendicularly to its movement direction,
- permanently fixed hydraulic cylinders (8) which move a cylinder head piece in a horizontal direction with the head piece, while moving forward, forcing the coal delivered by the delivery chute perpendicularly to the delivery chute forward under the delivery chute against the stop plate (4) and under a level pressed cake cover (12),
- the carriage being braked by a force acting in the opposite direction to the pressing direction of the hydraulic cylinders,
- and the pressed cake cover, which is arranged immediately adjacent to the delivery chute, the cylinder head piece and the delivery chute being aligned in parallel.

2. Apparatus according to claim 1, **characterised in that**
the cylinder head piece consists of a vertical pressure plate and a horizontal closure plate, the cylinder head piece not narrowing the outlet of the delivery chute in the rest position, the rest position being the first end position, and the closure plate of the cylinder head progressively narrowing the outlet of the delivery chute during the forward movement, and upon reaching the maximum stroke, i.e. the second end position, completely closing the delivery chute outlet.

3. Apparatus according to any of claims 1 or 2 above, **characterised in that**
the cylinder head piece is sub-divided perpendicularly to the forward movement direction into at least two sections.

4. Apparatus according to any of claims 1 to 3 above, **characterised in that**
the pressed cake cover only partly covers the press mould in the forward direction of the coal cake movement.

5. Apparatus according to any of claims 1 to 4 above, **characterised in that**
the height of the pressed cake cover is adjustable and can be lifted, especially for the purpose of coal cake removal.

6. Apparatus according to any of claims 1 to 5 above, **characterised in that** the braking force of the carriage is variable.

7. Apparatus according to any of claims 1 to 6 above, **characterised in that** bearing pressure of the pressed coal cake cover plate is variable.

8. Apparatus according to claim 7, **characterised in that**
the pressed cake cover plate is segmented in the direction of movement of the hydraulic cylinders, and the bearing pressure of each segment can be individually varied.

9. Apparatus according to any of claims 1 to 8 above, **characterised in that** the hydraulic cylinder, delivery chute and pressed cake cover plate are arranged parallel to the narrow side of the carriage.

10. Hydraulic pressing device for the production of compacted coal cake from bulk coal for use in a coke oven, the hydraulic pressing device consisting of at least one hydraulic plunger, a mould, a removable cake carrier plate (3) placed onto the bottom of the mould, a delivery chute (6) arranged above the mould, **characterised in that**
- the mould is in the form of a flat trough (16) containing a movable stop plate (17),
- a delivery chute (6) is arranged above and parallel to the stop plate (17),
- permanently fixed hydraulic cylinders (8) which move a cylinder head piece in the horizontal direction with the head piece, while moving forward, forcing the coal delivered by the delivery chute perpendicularly to the delivery chute forward under the delivery chute against the stop plate and under a level pressed cake cover,
- the stop plate (17) being braked by a force acting in the opposite direction to that of the hydraulic cylinders,
- and the pressed cake cover (12), which is arranged immediately adjacent to the delivery chute, the cylinder head piece and the delivery chute being aligned in parallel.

11. Apparatus according to claim 10, **characterised in that**
the cylinder head piece consists of a vertical pressure plate and a horizontal closure plate, the cylinder head piece not narrowing the outlet of the delivery chute in the rest position, the rest position being the first end position, and the closure plate of the cylinder head progressively narrowing the outlet of the delivery chute during the forward movement, and upon reaching the maximum stroke, i.e. the second end position, completely closing the delivery chute outlet.

12. Apparatus according to any of claims 10 or 11 above, **characterised in that** the cylinder head piece is sub-divided perpendicularly to the forward movement direction into at least two sections.

13. Apparatus according to any of claims 10 to 12 above, **characterised in that** the pressed cake cover only partly covers the trough in the forward direction of the coal cake movement.

14. Apparatus according to any of claims 10 to 13 above, **characterised in that** the height of the pressed cake cover is adjustable and can be lifted, especially for the purpose of coal cake removal.

15. Apparatus according to any of claims 10 to 14 above, **characterised in that** the braking force of the stop plate is variable.

16. Apparatus according to any of claims 10 to 15 above, **characterised in that** bearing pressure of the pressed coal cake cover plate is variable.

17. Apparatus according to claim 16 above, **characterised in that** the pressed cake cover plate is segmented in the direction of movement of the hydraulic cylinders, and the bearing pressure of each segment can be individually varied.

18. Apparatus according to any of claims 10 to 17 above, **characterised in that** the hydraulic cylinder, delivery chute and pressed cake cover plate are arranged parallel to the narrow side of the trough.

19. Process for the production of coal cake using the apparatus according to any of claims 1 to 9, **characterised in that**
the coal cake is formed in a plurality of horizontal pressing steps and the bulk coal is compacted to a density which is 60% greater than the original density.

20. Process for the production of coal cake using the apparatus according to any of claims 10 to 18, **characterised in that**
the coal cake is formed in a plurality of horizontal pressing steps and the bulk coal is compacted to a density which is 60% greater than the original density.

21. Process for the production of coal cake using the apparatus according to any of claims 19 or 20, **characterised in that**
the length of the horizontal stroke of the hydraulic cylinder is fixed and invariable.

## Revendications

1. Dispositif hydraulique de compactage pour la production d'un gâteau de charbon compacté, mettant en oeuvre une matière de charbon en vrac dans un four à coke industriel ; le dit dispositif de compactage englobe, au minimum, un vérin hydraulique, une unité de compactage, une plaque porteuse de gâteau (3), qui est amovible et placée sur le fond de l'unité de compactage, et une trémie d'alimentation montée au-dessus de la dite unité ; l'ensemble est **caractérisé en ce que**
- l'unité de compactage consiste en un chariot (1), à roue ou à glissière, dont les éléments renferment le fond (2), la paroi de butée (4) et d'autres encore ;
- la trémie d'alimentation (6) est disposée au-dessus du dit chariot et à travers la direction de déplacement du dit chariot ;
- les vérins hydrauliques (8) sont fixés de manière stationnaire et commandent le déplacement horizontal de la tête du vérin ; la matière de charbon sortant de la trémie d'alimentation est ainsi compactée par la tête du vérin lors du déplacement en avant, à travers la direction de déplacement de la dite trémie et ensuite au-dessous de celle-ci, et finalement contre la paroi de butée (4) et au-dessous d'un capot du gâteau de charbon (12) ;
- le chariot est freiné par une force antagoniste du déplacement du vérin hydraulique;
- le capot du gâteau de charbon est directement placé en aval de la trémie d'alimentation, et la tête du vérin et la dite trémie sont alignés en parallèle.

2. Dispositif selon la redvendication No. 1,
**caractérisé en ce que** la tête du vérin est composée d'une plaque à pression verticale et une plaque de fermeture horizontale, la dite tête ne fonctionnant pas comme élément étrangleur à la sortie de la trémie d'alimentation, en première position de fin de course, tandis que lors du déplacement en avant, la plaque de fermeture de la tête fait graduellement fermer la sortie de la dite trémie, au moment où la tête arrive à sa position max. de la course, c.-à-d. deuxième position f.d.c.

3. Dispositif selon l'une des revendications Nos. 1 ou 2,
**caractérisé en ce que** la tête du vérin est divisée, au minimum, en deux pièces membres, par rapport à la direction du déplacement en avant.

4. Dispositif selon l'une des revendications Nos. 1 à 3,
**caractérisé en ce que** le capot du gâteau à compacter ne couvre qu'une partie de la demi-coquille, dans la direction du déplacement en avant.

5. Dispositif selon l'une des revendications Nos. 1 à 4,
**caractérisé en ce que** le capot du gâteau à compacter est doté d'un réglage de déplacement en hauteur qui permet, en particulier, une levée du capot lors de l'enlèvement du gâteau de charbon.

6. Dispositif selon l'une des revendications Nos. 1 à 5,
**caractérisé en ce que** la force de freinage du chariot est variable.

7. Dispositif selon l'une des revendications Nos. 1 à 6,
**caractérisé en ce que** la pression d'appui du capot de gâteau compacté est variable.

8. Dispositif selon la revendication No. 7,
**caractérisé en ce que** le capot du gâteau compacté est composé de plusieurs segments, dans la direction du déplacement en avant des vérins hydrauliques, de telle manière que la pression d'appui de chaque segment individuel soit réglable indépendemment des autres.

9. Dispositif selon l'une des revendications Nos. 1 à 8,
**caractérisé en ce que** dans une solution idéale, les vérins hydrauliques, la trémie d'alimentation et le capot du gâteau compacté sont disposés parallèlement, par rapport au côté étroit du chariot.

10. Dispositif hydraulique de compactage pour la production d'un gâteau de charbon compacté, mettant en oeuvre une matière de charbon en vrac dans un four à coke industriel ; le dit dispositif de compactage englobe, au minimum, un vérin hydraulique, une unité de compactage, une plaque porteuse de gâteau (3), qui est amovible et placée sur le fond de l'unité de compactage, et une trémie d'alimentation (6) montée au-dessus de la dite unité ; l'ensemble est **caractérisé en ce que**
- l'unité de compactage consiste en une demi-coquille (16), de faible hauteur, dans laquelle on a monté la paroi de butée à déplacement ;
- la trémie d'alimentation (6) est disposée au-dessus de la demi-coquille et en parallèle avec la paroi de butée (4) ;
- les vérins hydrauliques (8) sont fixés de manière stationnaire et commandent le déplacement horizontal de la tête du vérin ; la matière de charbon sortant de la trémie d'alimentation est ainsi compactée par la tête du vérin lors du déplacement en avant, à travers la direction de déplacement de la dite trémie et ensuite au-dessous de celle-ci, et finalement contre la paroi de butée et au-dessous d'un capot du gâteau de charbon ;
- la paroi de butée (4) est freinée par une force antagoniste du déplacement du vérin hydraulique ;
- le capot du gâteau de charbon (3) est directement placé en aval de la trémie d'alimentation, et la tête du vérin et la dite trémie sont alignés en parallèle.

11. Dispositif selon la revendication No. 10,
**caractérisé en ce que** la tête du vérin consiste en une plaque à pression verticale et une plaque de fermeture horizontale ; la dite tête ne fonctionne pas comme élément étrangleur à la sortie de la trémie d'alimentation, en position de repos (première position de fin de course), tandis que lors du déplacement en avant la plaque de fermeture de la tête fait graduellement fermer la sortie de la dite trémie, et que la sortie de la trémie est fermée complètement au moment où la tête arrive à la position max. de la course (deuxième position f.d.c.).

12. Dispositif selon l'une des revendications Nos. 10 ou 11,
**caractérisé en ce que** la tête du vérin est divisée, au moins, en deux pièces, à travers la direction du déplacement en avant.

13. Dispositif selon l'une des revendications Nos. 10 à 12,
**caractérisé en ce que** le capot du gâteau compacté ne couvre qu'une partie de la demi-coquille, dans la direction du déplacement en avant.

14. Dispositif selon l'une des revendications Nos. 10 à 13,
**caractérisé en ce que** le capot du gâteau compacté est réglable en hauteur et que, en particulier, le dit capot peut être levé lors de l'enlèvement du gâteau de charbon compacté.

15. Dispositif selon l'une des revendications Nos. 10 à 14,
**caractérisé en ce que** la force de freinage est variable.

16. Dispositif selon l'une des revendications Nos.10 à 15,
**caractérisé en ce que** la pression d'appui du capot du gâteau de charbon compacté est réglable.

17. Dispositif selon la revendication No. 16,
**caractérisé en ce que** le capot du gâteau de charbon compacté est divisé en plusieurs segments, dans la direction du déplacement en avant des vérins hydrauliques, et que la pression d'appui des segments individuels est variable l'un indépen-demment de l'autre.

18. Dispositif selon l'une des revendications Nos. 10 à 17,
**caractérisé en ce que** les vérins hydrauliques, la trémie d'alimentation et le capot du gâteau de charbon compacté sont montés en parallèle par rapport au côté étroit de la demi-coquille.

19. Procédé pour la production d'un gâteau de charbon, à l'aide d'un dispositif selon les revendications Nos. 1 à 9,
**caractérisé en ce que** le gâteau de charbon à produire est formé en une pluralité de courses de compactage horizontales et que la matière de charbon est compactée à une densité dépassant de 60% celle de la matière de départ.

20. Procédé pour la production d'un gâteau de charbon, à l'aide d'un dispoisitif selon les revendications Nos. 10 à 18,
**caractérisé en ce que** le gâteau de charbon à produire est formé en une pluralité de courses de compactage horizontales et que la matière de charbon est compactée à une densité dépassant de 60% celle de la matière de départ.

21. Procédé pour la production d'un gâteau de charbon, à l'aide d'un dispositif selon les revendications Nos. 19 ou 20,
**caractérisé en ce que** la course horizontale du vérin hydraulique a lieu toujours sur
